# EUROPÄISCHE PATENTSCHRIFT

(11) **EP 1 498 656 B1**
(45) Veröffentlichungstag und Bekanntmachung des Hinweises auf die Patenterteilung: **11.06.2008**
(21) Anmeldenummer: 04016567.2
(22) Anmeldetag: 14.07.2004
(51) Int. Cl.: F21S 4/00, F21W 131/101

(54) **Beleuchtungsvorrichtung, insbesondere Tunnelbeleuchtung**
Lighting device, in particular tunnel lighting
Dispositif d'éclairage, en particulier pour tunnels

(30) Priorität: 14.07.2003 DE 20310827 U; 26.09.2003 IT VR20030112
(43) Veröffentlichungstag der Anmeldung: 19.01.2005
(73) Patentinhaber: Elektro Pro Light KG des Bergmeister Markus & Co., 39030 Vintl (IT)
(72) Erfinder: Bergmeister, Markus, 39030 St. Sigmund (IT); Tagliari, Claudio, 39030 Vintl (IT); Burchia, Gerd, 39030 Vintl (IT)
(74) Vertreter: Zeitler - Volpert - Kandlbinder

(56) Entgegenhaltungen:
- EP-A2- 0 760 448
- WO-A-02/27234
- WO-A2-03/024188
- GB-A- 2 361 988
- US-B1- 6 354 714

## Beschreibung

Die Erfindung betrifft eine Tunnelbeleuchtung, insbesondere eine Tunnelsicherheitsbeleuchtung.

Herkömmliche Beleuchtungsvorrichtungen bzw. -systeme bestehen grundsätzlich aus einfachen handelsüblichen Lichtquellen, wie beispielsweise Leuchtstofflampen mit verschiedenen Systemdurchmessem (26 mm, 16 mm, 8 mm, usw.). Sie sind jedoch im allgemeinen nicht als Basis von großflächigen oder endlos verlängerbaren Beleuchtungsvorrichtungen geeignet. Die Systemlängen sind festgelegt, da sie nur leistungsbezogen einzeln auf dem Markt erhältlich sind. Diese Einzellampen können nur separat oder höchstens als Vierer-Einheit mit einem Betriebsgerät versorgt werden. Jede einzelne Leuchtstofflampe bzw. -röhre muss über Einzellampenfassungen installiert und entsprechend verdrahtet werden, wodurch entsprechende Ausbaumöglichkeiten etwa zu großflächigen oder endlos verlängerbaren Beleuchtungsvorrichtungen erschwert werden bzw. unmöglich sind. Des weiteren ist die Leistungsaufnahme der Leuchtstofflampe relativ hoch und beträgt in der Regel wenigstens 35 W/m. Die Lebensdauer dieser Lichtsysteme ist sehr unterschiedlich und von der Bauform der Lampengehäuse abhängig. Sie geht jedoch kaum über 12.000 Betriebsstunden hinaus. Dies führt insbesondere bei längeren Endlossystemen, wie etwa beim Einsatz von Tunnelbeleuchtungen, zu einer häufigen Wartungsfrequenz. Die nicht kompakte Bauform der Leuchtstofflampen lässt außerdem keine filigranen Lösungen zu.

Des weiteren ist die Lichtausbeute der Leuchtstofflampen, bedingt durch ihre Form, nicht optimal, da Reflexionsspiegel oder ähnliches zusätzlich eingesetzt werden müssen, um dem Licht eine Richtung zu geben. Auch weisen Leuchtstoffröhren keine Sofortstarttechnik auf; sie starten erst nach einiger Zeit und haben dann auch erst nach einiger Zeit ihre Helligkeit erreicht.

Beleuchtungsvorrichtungen, wie beispielsweise Halogenlampen oder normale Glühbirnen, weisen insbesondere für den flexiblen Einsatz bei Endlosbeleuchtungssystemen oder großflächigen Beleuchtungssystemen zu geringe Lebensdauer oder zu geringen Wirkungsgrad auf.

Aus EP 0 760 448 ist ein Leuchtband bekannt, das eine Möglichkeit für eine sparsame, flexible Beleuchtung mit hohem Wirkungsgrad, auch in großflächigen oder Endlosbeleuchtungssystemen, wie etwa Tunnelbeleuchtungen, bereitstellt.

Der Erfindung liegt die Aufgabe zugrunde, ein gattungsgemäßes Leuchtband derart auszugestalten, dass es für Tunnelbeleuchtungen, insbesondere Tunnelsicherheitsbeleuchtungen, besser geignet ist.

Diese Aufgabe wird durch die Erfindung mit den Merkmalen des Anspruches 1 gelöst. Vorteilhafte Ausgestaltungen hiervon sind in den weiteren Ansprüchen beschrieben.

Durch die Erfindung wird in einfacher und vorteilhafter Weise eine Beleuchtungsvorrichtung geschaffen, die flexibel erweiterbar ist und einen hohen Wirkungsgrad aufweist. Die Beleuchtungsstärke kann in einfacher Weise mit der Bestückungsanordnung der Leuchtdioden auf den Leiterplatinen variiert werden, z.B. in Abständen von 10 mm bis 100 mm. Somit ist der Eigenverbrauch stufenlos regelbar und kann je nach Wunsch von 1 W aufwärts frei festgelegt werden. Dadurch können nahezu alle erdenklichen Beleuchtungsvorrichtungen, ausgehend von Signalleuchten bis zu leistungsstarken Funktionsleuchten, geschaffen werden. Die Lebensdauer der erfindungsgemäßen Beleuchtungsvorrichtung liegt bei etwa 40.000 bis 70.000 Betriebsstunden, was einem Mehrfachen herkömmlicher Systeme entspricht. Die Integration in ein hermetisch abgeschlossenes Schutzgehäuse ermöglicht den Einsatz der erfindungsgemäßen Beleuchtungsvorrichtungen in verschiedenen universellen Umgebungen. Es können extrem lange Endlosleuchten mit einer Länge von bis zu 100 m mit Einzeleinspeisung, z.B. für die Ausleuchtung von Sicherheitswegen, Fassadenbeleuchtungen, Tunnelsicherheitsbeleuchtungen, usw. geschaffen werden. Ebenso sind extrem großflächige Beleuchtungen mit der erfindungsgemäßen Beleuchtungsvorrichtung realisierbar, welche durch die Endlosbestückung beliebige Größe und Lichtstärke erreichen können (z.B. Stadienbeleuchtungen oder ähnliches). Die Stromversorgung bzw. Führung der Lichtquelle erfolgt über die Leiterplatine. Daher kann neben der Stromführung auch eine frei programmierbare Lichtsteuerung mitgezogen werden. Leuchtdioden sind im Unterschied zu herkömmlichen Leuchtmitteln dimmbar, haben einen Sofortstart und sind extrem leistungsstabil. Die eingesetzten Leiterplatinen sind mit einer vorgefertigten LED-Bestückung versehen und können in den verschiedensten Ausführungen, z.B. Endlosverbindungen und beliebigen Flächenanordnungen, verwendet werden.

Erfindungsgemäß weist die Beleuchtungsvorrichtung femer ein zusätzliches Schutzgehäuse, in welches die Gehäuseeinrichtung mit der Leiterplatine einbringbar ist, auf.

Dadurch kann die Gehäuseeinrichtung mit der Leiterplatine und den darauf befindlichen Leuchtdioden nochmals vor Schmutz oder Erschütterung, d.h. vor Fremdeinwirkung, abgeschirmt werden, um die Beleuchtungsvorrichtung für die verschiedensten Aufgaben einsetzen zu können.

Vorteilhaft kann es außerdem sein, wenn die Verbindung mehrerer Beleuchtungsvorrichtungen über Längsverbindungselemente und/oder Querverbindungselemente herstellbar ist, welche insbesondere die Schutzgehäuse miteinander verbinden.

Dadurch können die Beleuchtungsvorrichtungen in einfacher und vorteilhafter Weise mittels zusätzlicher Verbindungselemente über die Schutzgehäuse zu Endlosverbindungen oder Flächenanordnungen zusammengefügt werden.

In Weiterbildung der Erfindung kann femer vorgesehen, sein, dass die Leiterplatinen zur Herstellung einer elektrischen Verbindung mit weiteren Leiterplatinen in anderen Beleuchtungsvorrichtungen an den Längs- und/oder den Stirnseiten angepasste Steckverbindungen aufweisen, wobei jeweils zwei benachbarte Beleuchtungsvorrichtungen miteinander verbindbar sind.

Durch diese Maßnahmen wird die elektrische Verbindung der gesamten Endlosanordnung der Beleuchtungsvorrichtungen gewährleistet.

Erfindungsgemäß kann femer vorgesehen sein, dass die Gehäuseeinrichtung als Hohlraum-Prismenprofil aus hochtransparentem, insbesondere schlagzähem Polymetacrylat gebildet ist und dass der nach außen sichtbare Teil des Hohlraum-Prismenprofils als Streulinse ausgebildet ist.

Durch diese Maßnahmen wird in einfacher und kostengünstiger Weise ein Gehäuse durch ein Hohlraum-Prismenprofil aus Polymetacrylat geschaffen, das transparent ist und unempfindlich gegen Fremdeinwirkung von außen. Der nach außen sichtbare Teil des Hohlraum-Prismenprofils kann in vorteilhafter Weise als Streulinse verwendet werden, um dem von der Leiterplatine mit den Leuchtdioden ausgehenden Lichtbündel einen Abstrahlwinkel (insbesondere von 20°) zu geben.

Vorteilhaft ist es, wenn das Hohlraum-Prismenprofil im Innenbereich zwei Führungseinkerbungen auf zwei Ebenen aufweist, wobei die Leiterplatine mit den Leuchtdioden in die jeweilige Ebene je nach gewünschter Einstellung des Abstrahlwinkels einbringbar ist.

Dadurch kann die Leiterplatine mit den darauf befindlichen Leuchtdioden in einfacher Weise in die Gehäuseeinrichtung, d.h. in das Hohlraum-Prismenprofil eingebracht werden. Durch die Wahl zwischen zwei verschiedenen Ebenen (durch die Führungseinkerbungen ermöglicht) kann der Abstrahlwinkel der Beleuchtungsvorrichtung zusätzlich variiert werden.

Im Rahmen der Erfindung ist das Schutzgehäuse als, vorzugsweise aus Edelstahl bestehendes, Schutzrohr ausgebildet. Das Schutzrohr ist mit einem an die Abmessungen der Gehäuseeinrichtung angepassten Schlitz versehen, derart, dass die Gehäuseeinrichtung mit der Leiterplatine darin einschiebbar und/oder fixierbar ist.

Somit kann das Hohlraum-Prismenprofil mit der darin befindlichen Leiterplatine und den Leuchtdioden einfach und sicher in dem Schutzrohr untergebracht und fixiert werden. Die Beleuchtungsvorrichtung ist somit zusätzlich zu ihrer hermetischen Abdichtung vor Fremdeinwirkung geschützt.

Erfindungsgemäß kann femer vorgesehen sein, dass die Leuchtdioden verschiedenfarbig oder in RGB-Technik ausgebildet sind.

Dadurch können die insbesondere in SMD-Technik gefertigten Leuchtdioden in den verschiedensten Farben eingesetzt werden. Zusätzlich ist auch eine Dreikomponententechnik (RGB) möglich, wodurch die verschiedensten Farbtöne des Lichtspektrums erzeugbar sind. Die RGB-Dioden sind dann jedoch auf der Leiterplatine nur durch eine zusätzliche Steuerleitung in ihren Farbgebungen beeinflussbar.

In konstruktiver Ausgestaltung der Erfindung kann femer vorgesehen sein, dass die Leuchtdioden zur Veränderung des Abstrahlwinkels mit einer zusätzlichen Streulinse versehen sind. Dadurch kann der Abstrahlwinkel der Beleuchtungsvorrichtung zusätzlich verändert werden.

Vorteilhaft ist es, wenn die Leiterplatinen zusätzlich mit Reglern zur Stromkonstanthaltung versehen sind. Durch diese Maßnahme wird eine gleichmäßige Ausleuchtung auch bei sehr langen Endlosbeleuchtungssystemen garantiert.

Vorteilhaft ist es außerdem, wenn das Hohlraum-Prismenprofil stimseitig mit einem angepassten Verschlussglied zur Abdichtung versehen ist. Dadurch kann die Beleuchtungsvorrichtung hermetisch abgedichtet werden, wodurch sie u.a. die IP-67-Norm erfüllt.

Die erfindungsgemäße Beleuchtungsvorrichtung kann mit Vorteil als Tunnelbeleuchtung bzw. als Tunnelnotbeleuchtung zur Anwendung gelangen.

Um dies zu erreichen, schlägt die Erfindung die Anordnung von hintereinander angeordneten Leuchtdioden in metallischen oder nichtmetallischen Rohrprofilen vor, die die Funktion eines Handlaufs, einer Schranke, einer Brüstung, einer Sperre oder dergl. haben, wobei unter Anwendung der Zündsequenz sowie der Unterbrechung, der Variation der Beleuchtung und/oder der Farbgebung des ausgesandten Lichtes Botschaften an die Benutzer übertragen werden, um diese zu einem bestimmten Verhalten zu veranlassen, so dass eine Hilfestellung erleichtert wird bzw. evtl. Notsituationen bereinigt oder begrenzt werden.

Hierbei sind erfindungsgemäß die Leuchtdioden hintereinander auf langgestreckten Leiterplatinen angeordnet, die mit gedruckten Schaltungen sowie mit stirnseitigen Verbindungselementen und mit elektronischen Schalt- bzw. Steuerelementen versehen sind.

Diese Leiterplatinen sind in Längsrichtung in das Innere von Transparentprofilen eingeführt, die zu diesem Zweck mit entsprechenden Innennuten versehen sind, wobei die Transparentprofile ihrerseits in Schlitzen untergebracht sind, die in den Rohrprofilen vorgesehen sind, um einen Handlauf, eine Schranke, eine Brüstung, eine Sperre oder dgl. zu bilden. Die Anordnung der Transparentprofils in den Schlitzen der Rohrprofile erfolgt derart, dass wenigstens ein Teil der Transparentprofile aus der Außenfläche des Rohrprofils herausragt oder hiermit bündig ist. Vorteilhafterweise hat der herausragende oder bündige Teil einen Linsenabschnitt, um die Strahlen des von den Leuchtdioden ausgesandten Lichts zu streuen oder zu bündeln.

Selbstverständlich können die Rohrprofile miteinander in Längsrichtung gekoppelt werden, und zwar mit weiteren Rohrprofilen, mit gekrümmten Elementen, mit Lagerungs- bzw. Halteelementen usw.

Derartige Beleuchtungskörper können angewendet werden zur Beleuchtung, zum Signalisieren oder zur Realisierung von Licht- und/oder besonderen Farbeffekten.

Bei der Anwendung der linearen Beleuchtungskörper gemäß der Erfindung zum Signalisieren und/oder Übertragen von Licht- und/oder Farbbotschaften sind die verschiedenen mit Leuchtdioden bestückten Leiterplatinen, die evtl. Licht mit verschiedenen Farben aussenden, verbunden mit einer an sich bekannten Schaltzentrale, mittels der es möglich ist, das nacheinander erfolgende Einschalten oder Ausschalten zu variieren, beispielsweise um den Benutzern die Bewegungsrichtung anzuzeigen, die Helligkeit zu variieren, die Farbgebung zu ändern, beispielsweise rot = Halt, grün = Vorwärts usw.

Es liegt im Rahmen der Erfindung, dass in einem Rohrprofil mehrere Transparentprofile, welche die Leuchtdioden enthalten, angeordnet sind.

Die Erfindung wird im folgenden in Form mehrerer Ausführungsbeispiele anhand der Zeichnung näher erläutert. Es zeigen:
- Fig. 1: schematisch in Draufsicht eine Leiterplatine mit Leuchtdioden für den Einsatz in einer erfindungsgemäßen Beleuchtungsvorrichtung;
- Fig. 2a: die erfindungsgemäße Beleuchtungsvorrichtung im Querschnitt und
- Fig. 2b: in perspektivischer Darstellung;
- Fig. 3a-3c: verschiedene Schnittansichten eines Verschlussglieds für die Gehäuseeinrichtung der erfindungsgemäßen Beleuchtungsvorrichtung;
- Fig. 4: schematisch im Schnitt eine Längsverbindung von zwei erfindungsgemäßen Beleuchtungsvorrichtungen mit einer Wandhalterung zur Montage in einem Tunnel als Signalleuchte;
- Fig. 5: perspektivisch einen Teil einer linearen Beleuchtungsvorrichtung gemäß der Erfindung in der Funktion eines beleuchteten Tunnelhandlaufs mit einem im Querschnitt dargestellten Stirnteil und einer Halterung zur Verankerung an einer vertikalen Wand;
- Fig. 6: einen linearen Beleuchtungskörper im Querschnitt gemäß Linie VI-VI nach Fig. 7 und
- Fig. 7: in Seitenansicht, teilweise geschnitten, verschiedene Abschnitte des Tunnelhandlaufs.

Wie aus Fig. 1 ersichtlich, weist eine Leiterplatine 1 zum Einbau in eine erfindungsgemäße Beleuchtungsvorrichtung Leuchtdioden 2 auf. Die Stromversorgung der Leuchtdioden 2 erfolgt über hier nur prinzipmäßig angedeutete Leiterbahnen 3. Diese führen an den Stirnseiten der Leiterplatine 1 zu Steckverbindungen 4, über die mit passenden Steckverbindungen 5 Strom zugeführt werden kann (prinzipmäßig angedeutet). Dementsprechend können über die Steckverbindungen 5 entweder weitere Leiterplatinen 1 anderer Beleuchtungsvorrichtungen angeschlossen werden oder es kann die Netzversorgung erfolgen. Die Häufigkeit bzw. der Abstand der Leuchtdioden 2 auf der Leiterplatine 1 kann je nach Einsatzbereich der Beleuchtungsvorrichtung gewählt werden. Auf der Leiterplatine 1 sind zusätzlich nicht näher dargestellte Regelelemente zur Konstanthaltung des Stroms vorgesehen.

Wie aus Fig. 2a und 2b ersichtlich, weist eine Beleuchtungsvorrichtung 6 ein Schutzgehäuse 7 aus Edelstahl auf. Dieses besitzt eine Aussparung 9, die an eine als Hohlraum-Prismenprofil 8 ausgebildete Gehäuseeinrichtung angepasst ist. Dadurch ist das Hohlraum-Prismenprofil 8 in das Schutzgehäuse 7 einbringbar. Im vorliegenden Ausführungsbeispiel ist das Hohlraum-Prismenprofil 8 transparent ausgebildet und aus Polymetacrylat gefertigt. Ein nach außen sichtbarer bzw. nach außen ragender Teil 10 des Hohlraum-Prismenprofils 8 ist zur Erreichung des Abstrahlwinkels als Streulinse ausgebildet. Zur Aufnahme der Leiterplatine 1 mit den darauf befindlichen Leuchtdioden 2 weist das Hohlraum-Prismenprofil 8 in verschiedenen Ebenen Einkerbungen 11a und 11 b auf, um die Einstellung von verschiedenen Abstrahlwinkeln der Leuchtdioden 2 zu ermöglichen. Beim dargestellten Ausführungsbeispiel ist die Leiterplatine 1 in den Einkerbungen 11a gelagert. Um den Abstrahlwinkel der Leuchtdioden 2 noch weiter zu verändern (z.B. 40° statt 20° Abstrahlwinkel), ist die Leuchtdiode 2 noch mit einer zusätzlichen Streulinse 12 versehen.

In Fig. 3a bis 3c ist ein Verschlussglied 13 zur hermetischen stirnseitigen Abdichtung des Hohlraum-Prismenprofils 8 dargestellt. Wie aus Fig. 3a ersichtlich, weist das Verschlussglied 13 eine Frontplatte 14 mit einer Aussparung 15 zur Einführung der Elektrokabel (nicht dargestellt) in das Hohlraum-Prismenprofil 8 zur Stromversorgung der Leiterplatine 1 auf. Das Verschlussglied 13 ist ebenfalls aus Polymetacrylat gefertigt und an die Form des Hohlraum-Prismenprofils 8 angepasst. Wie weiter aus Fig. 3a ersichtlich, ist die Frontplatte 14 über entsprechende Stege 16 mit einer Rückplatte 17 des Verschlussglieds 13 verbunden. Wie aus Fig. 3b ersichtlich, ist die Rückplatte 17 an die Abmessungen des Hohlraums des Hohlraum-Prismenprofils 8 angepasst. In Fig. 3c ist die Frontplatte 14 mit der Aussparung 15 gezeigt.

Wie aus Fig. 4 ersichtlich, sind zwei Beleuchtungsvorrichtungen 6 (nur das Schutzgehäuse 7 mit der Aussparung 9 ist sichtbar) über eine Längsverbindung 18 mit zusätzlichen Verbindungselementen 18' durch Schrauben 19 verbunden. Hierbei kann die Relativausrichtung der einzelnen Beleuchtungsvorrichtungen 6 in vorteilhafter Weise separat durch Drehen von Aussparungen 20 zur Aufnahme der Schrauben 19 eingestellt werden. Über eine Wandmontageeinrichtung 21 können die Beleuchtungsvorrichtungen 6 bzw. deren Schutzgehäuse 7 an einer Wand, beispielsweise in einem Tunnel, befestigt werden.

Durch Aneinanderreihen beliebig vieler Beleuchtungsvorrichtungen 6 kann somit in vorteilhafter Weise eine Tunnelsicherheitsbeleuchtung geschaffen werden. In anderen Ausführungsbeispielen könnten statt Signalleuchten auch Funktionsleuchten hergestellt werden (z.B. großflächige Stadienbeleuchtungen, Außenlampen, aber auch Büroleuchten o.a.), wobei die Beleuchtungsvorrichtungen 6 im wesentlichen nebeneinander statt hintereinander angeordnet würden. Die erfindungsgemäßen Endlos-Einzelkammerleuchten in Niedrigenergietechnik sind dementsprechend in vorteilhafter Weise universell einsetzbar.

Wie aus Fig. 5 bis 7, insbesondere aus Fig. 5 ersichtlich, weist eine als Tunnelhandlauf ausgebildete Beleuchtungsvorrichtung ein als Schutzgehäuse dienendes metallisches Rohrprofil 31 auf. Dieses besitzt einen geradlinigen, in Längsrichtung verlaufenden Schlitz 31 e, in den ein Transparentprofil 5 eingeführt ist. Letzteres ist an seiner Außenseite mit Längsnuten 35b versehen, die den den Schlitz 31 e begrenzenden Rändern des Rohrprofils 31 entsprechen. Wie ersichtlich, ist das Transparentprofil 35 äußerlich mit mehreren Längsnuten 35b versehen, um die Position des Transparentprofils 35 in Bezug auf das Rohrprofil 31 variieren zu können. Der aus dem Transparentprofil 35 nach außen herausragende Teil besitzt einen Linsenabschnitt 35a. Im Inneren ist das Transparentprofil 35 mit wenigstens einem Paar von Längsnuten 35c, 35d, 35e von identischem oder unterschiedlichem Querschnitt versehen, um das in Längsrichtung erfolgende Einführen von wenigstens einer Leiterplatine 36, 36a, die mit hintereinander angeordneten Leuchtdioden bedruckt ist, zu ermöglichen. Die Leuchtdioden können sein vom Typ der Emission von einfarbigen oder mehrfarbigen Lichtstrahlen. Die Leiterplatinen 36, 36a sind stirnseitig mit Elementen zur Kupplung und zur elektrischen Verbindung versehen, um die Verbindung unter den Leiterplatinen 36, 36a zu gewährleisten, die nacheinander in das Transparentprofil 35 eingeführt sind, welches an beiden Enden mittels eines Verschlusses 44, 44a aus Kunststoff verschließbar ist. Hierbei ist wenigstens einer dieser Verschlüsse 44a versehen mit einem elektrischen Verbindungskabel. Die Verbindung zwischen dem mit dem Transparentprofil 35 bestückten Rohrprofil 31 und einem weiteren Abschnitt eines Rohrprofils 31 a zum Zweck der Halterung erfolgt mittels eines inneren rohrförmigen Verbindungselementes 31d und mittels Halteschrauben 33. Zum Durchlass von wenigstens einer der beiden Halteschrauben 33 in das Rohrprofil 31 oder in den rohrförmigen Halteabschnitt 31 a ist vorzugsweise eine Bohrung vorgesehen, die sich quer zur Längsachse des Rohrprofils 31 erstreckt und so eine Drehung zwischen dem rohrförmigen Halteabschnitt 31a und dem Rohrprofil 31 ermöglicht. Die gleichen rohrförmigen Verbindungselemente 31d sind auch anwendbar zur Verbindung mit gekrümmten oder winkligen Rohrabschnitten.
Der innere rohrförmige Halteabschnitt 31 b erlaubt die Anbringung an einer Haltestrebe 32, an der auf einstellbare Weise eine Verankerungsstrebe 32a angebracht werden kann.

Gemäß der Erfindung können auf den gedruckten Leiterplatinen 36, 36a außer den Leuchtdioden auch bekannte elektronische Elemente vorgesehen sein, die dem Betrieb und der Steuerung der Dioden dienen.

Die Steuerung der Dioden, sei es zum Einschalten/Ausschalten, zur Folgesequenz in Bezug auf Einschalten/Ausschalten, um eine Bewegungsrichtung, die Farbvariation, die Variation der Lichtintensität usw. anzuzeigen, erfolgt mittels einer geeigneten bekannten Steuervorrichtung, die verbunden sein kann mit einer Sicherheitsvorrichtung, einer Alarmvorrichtung oder einer elektronischen Kommunikationsvorrichtung.

## Patentansprüche

1. Tunnelbeleuchtung, insbesondere Tunnelsicherheitsbeleuchtung, mit mehreren in Längsrichtung modulmäßig verbindbaren Gehäuseeinheiten, die jeweils ein Schutzrohr mit einer hierin angeordneten, durch eine Öffnung des Schutzrohrs nach außen strahlenden Lichtquelle in Form wenigstens einer mit Leuchtdioden bestückten Leiterplatine aufweisen, wobei die mit Leuchtdioden bestückten Leiterplatinen (36, 36a) in Längsrichtung ins Innere eines hohlen Transparentprofils (35) eingeführt sind, das seinerseits in Längsrichtung in einen Schlitz (31e) eingeführt ist, der sich in Längsrichtung in dem als Rohrprofil (31) ausgebildeten Schutzrohr erstreckt, welches einen Handlauf, eine Brüstung, eine Sperre, eine Schranke oder dgl. bildet, wobei das hohle Transparentprofil (35) teilweise aus der Außenfläche des Rohrprofils (31) herausragt oder hiermit bündig ist.

2. Tunnelbeleuchtung nach Anspruch 1, **dadurch gekennzeichnet, dass** im Rohrprofil (31) mehrere Transparentprofile (35) untergebracht sind.

3. Tunnelbeleuchtung nach Anspruch 1 oder 2, **dadurch gekennzeichnet, dass** das Transparentprofil (35) an seiner Außenseite seitlich gegenüberliegend wenigstens ein Paar Längsnuten (35b) aufweist, in welche die Ränder des Längsschlitzes (31e) des Rohrprofils (31) eingreifen.

4. Tunnelbeleuchtung nach einem der vorhergehenden Ansprüche, **dadurch gekennzeichnet, dass** das Transparentprofil (35) in demjenigen Bereich, der aus der Außenfläche des Rohrprofils (31) herausragt oder hiermit bündig ist, mit einem Linsenabschnitt (35a) zum Streuen oder Bündeln des Lichtes versehen ist.

5. Tunnelbeleuchtung nach einem der vorhergehenden Ansprüche, **dadurch gekennzeichnet, dass** das Transparentprofil (35) in seinem inneren Bereich in gegenüberliegender Anordnung mit mindestens einem Paar Nuten (35c, 35d, 35e) zur Aufnahme der mit Leuchtdioden bestückten Leiterplatinen (36, 36a) versehen ist.

## Claims

1. Tunnel illumination, in particular tunnel safety illumination, comprising a plurality of housing units which can be connected in modular manner in the longitudinal direction and each of which has a protective tube with a light source arranged therein and radiating outwardly through an aperture in the protective tube, in the form of at least one circuit board equipped with light-emitting diodes, wherein the circuit boards (36, 36a) equipped with light-emitting diodes are introduced in the longitudinal direction into the interior of a hollow transparent profile (35) which is itself introduced in the longitudinal direction into a slot (31e) which extends in the longitudinal direction in the protective tube constructed as a tubular profile (31), said protective tube forming a handrail, a parapet, a stop, a barrier or the like, wherein the hollow transparent profile (35) extends partially out of the outer surface of the tubular profile (31) or is flush therewith.

2. Tunnel illumination according to claim 1, **characterised in that** a plurality of transparent profiles (35) is accommodated in the tubular profile (31).

3. Tunnel illumination according to claim 1 or 2, **characterised in that** the transparent profile (35) has, laterally opposed on its outside, at least one pair of longitudinal grooves (35b), in which the edges of the longitudinal slot (31e) of the tubular profile (31) engage.

4. Tunnel illumination according to one of the preceding claims, **characterised in that**, in the region which extends out of the outer surface of the tubular profile (31) or is flush with it, the transparent profile (35) is provided with a lens section (35a) for scattering or concentrating the light.

5. Tunnel illumination according to one of the preceding claims, **characterised in that** the transparent profile (35) is provided, in its inner region, with a pair of grooves (35c, 35d, 35e) in opposed arrangement, for accommodating the circuit boards (36, 36a) equipped with light-emitting diodes.

## Revendications

1. Éclairage pour tunnel, en particulier éclairage de sécurité pour tunnel, comprenant plusieurs unités de boîtier à relier de façon modulaire en direction longitudinale, qui comprennent chacune un tube protecteur avec une source de lumière agencée dans celui-ci et rayonnant vers l'extérieur à travers une ouverture du tube protecteur, sous la forme d'au moins une platine à circuits équipée de diodes électroluminescentes, dans lequel les platines à circuits (36, 36a) équipées de diodes électroluminescentes sont introduites en direction longitudinale à l'intérieur d'un profilé transparent creux (35), qui est introduit à son tour en direction longitudinale dans une fente (31e) qui s'étend en direction longitudinale dans le tube protecteur réalisé sous forme de profilé tubulaire (31), ce profilé formant une main courante, une rambarde, une barrière, une fermeture ou similaire, et le profilé transparent creux (35) dépasse partiellement hors de la surface extérieure du profilé tubulaire (31) ou est en affleurement avec celle-ci.

2. Éclairage pour tunnel selon la revendication 1, **caractérisé en ce que** plusieurs profilés transparents (35) sont logés dans le profilé tubulaire (31).

3. Éclairage pour tunnel selon la revendication 1 ou 2, **caractérisé en ce que** le profilé transparent (35) présente sur sa face extérieure au moins une paire de gorges longitudinales (35b) latéralement opposés, dans lesquelles s'engagent les bordures des fentes longitudinales (31e) du profilé tubulaire (31).

4. Éclairage pour tunnel selon l'une des revendications précédentes, **caractérisé en ce que** le profilé transparent (35) est pourvu d'une portion formant lentille (35a) pour diffuser ou focaliser la lumière, dans sa zone qui dépasse hors de la surface extérieure du profilé tubulaire (31) ou qui est en affleurement avec celle-ci.

5. Éclairage pour tunnel selon l'une des revendications précédentes, **caractérisé en ce que** le profilé transparent (35) est pourvu, dans sa zone intérieure et en agencement en opposition, d'au moins une paire de gorges (35c, 35d, 35e) pour recevoir les platines à circuits (36, 36a) équipées de diodes électroluminescentes.
